# EUROPÄISCHE PATENTSCHRIFT

(11) **EP 3 392 054 B1**
(45) Veröffentlichungstag und Bekanntmachung des Hinweises auf die Patenterteilung: **22.12.2021**
(21) Anmeldenummer: 18000368.3
(22) Anmeldetag: 16.04.2018
(51) Int. Cl.: B42D 25/364, B42D 25/391, B42D 25/373, B42D 25/355, B42D 25/351, B42D 25/328, B42D 25/324, B42D 25/29, B42D 25/24, B42D 25/425, B42D 25/45

(54) **VERFAHREN ZUM HERSTELLEN EINES POLYMEREN WERTDOKUMENTSUBSTRATS ODER SICHERHEITSELEMENTS**
METHOD OF MANUFACTURING A POLYMERIC VALUABLE DOCUMENT SUBSTRATE OR SECURITY ELEMENT
PROCÉDÉ DE FABRICATION D'UN SUBSTRAT DE DOCUMENT DE VALEUR POLYMÈRE OU D'UN ÉLÉMENT DE SÉCURITÉ

(30) Priorität: 19.04.2017 DE 102017003795
(43) Veröffentlichungstag der Anmeldung: 24.10.2018
(73) Patentinhaber: Giesecke+Devrient Currency Technology GmbH, 81677 München (DE)
(72) Erfinder: Hoffmüller, Winfried, 83646 Bad Tölz (DE); Heim, Manfred, 83646 Bad Tölz (DE); Mang, Thomas, 83607 Holzkirchen (DE)
(74) Vertreter: Giesecke + Devrient IP

(56) Entgegenhaltungen:
- WO-A1-02/061470
- WO-A1-2004/095090
- WO-A2-2011/064162
- AU-B4- 2012 100 299

## Beschreibung

Die Erfindung betrifft Verfahren zum Herstellen eines polymeren Wertdokumentsubstrats und eines Sicherheitselements.

Bei einem Wertdokument im Sinne der Erfindung kann es sich insbesondere um Banknoten, aber auch um Aktien, Urkunden, Briefmarken, Schecks, Eintrittskarten, Fahrkarten, Flugscheine, Sicherheitspapier und Ähnliches handeln.

Sicherheitselemente zur Absicherung von Wertdokumenten sind insbesondere Sicherheitsfäden, Sicherheitsstreifen oder Sicherheitspatche bzw. Sicherheitsetiketten.

Polymere Wertdokumentsubstrate zur Herstellung von Wertdokumenten, insbesondere Banknoten, sind im Stand der Technik bekannt, siehe z.B. E. L. Prime, D. H. Solomon: "Australiens Plastikbanknoten: eine wirksame Waffe gegen Geldfälschungen", Angew. Chem., 2010, 122, Seiten 2-13.

Weiterhin ist es bekannt, Wertdokumente oder Sicherheitselemente zur Absicherung von Wertdokumenten mit Sicherheitsmerkmalen auf Grundlage von flüssigkristallinem Material auszustatten, siehe z.B. WO 2005/037570 A2, WO 2005/105475 A1, WO 2007/140887 A2, WO 2008/067932 A2, WO 2008/067932 A2 und EP 1894736 A2.

Die EP 2508358 A1 beschreibt ein mit einem dichroitischen Farbstoff dotiertes flüssigkristallines Material in Form einer Schicht, das in Fluoreszenz linear polarisiertes Licht aussendet, zur Absicherung eines Wertdokuments.

Der Betrachter kann bei Betrachtung mit polarisiertem Licht, sowohl bei Betrachtung der Vorderseite als auch der Rückseite, versteckte Motive wahrnehmen.

Für doppelseitige Durchsichtselemente, wie z.B. in der EP 2508358 A1 beschrieben, werden allerdings erhebliche Mengen an Flüssigkristallen und dichroitischen Farbstoffen benötigt. Des Weiteren ist es bei der Überprüfung der Echtheit des jeweiligen Wertdokuments erforderlich, sowohl die Vorderseite als auch die Rückseite des Wertdokuments genauer zu betrachten, was umständlich und zeitaufwändig ist.

Die WO 02/061470 A1 beschreibt ein Verfahren zur Herstellung eines strukturierten flüssigkristallinen Polymernetzwerks auf einem Substrat, wobei das Substrat zumindest in bestimmten Bereichen als Ausrichtungsschicht für Flüssigkristalle ausgeführt ist, wobei das Verfahren die folgenden Schritte umfasst:
- Aufbringen durch Tintenstrahldruck einer ersten Ausrichtungsschicht in einem ersten Muster auf das Substrat, wobei die erste Ausrichtungsschicht ein Material umfasst, welches durch Einwirkung von polarisiertem Licht eine ausrichtende Eigenschaft erlangen kann;
- Einwirken von polarisiertem Licht auf die erste Ausrichtungsschicht;
- Beschichten oder Bedrucken durch Tintenstrahldruck des die Ausrichtungsschicht aufweisenden Substrats mit einer ersten ein vernetzbares nematisches flüssigkristallines Material umfassenden Schicht;
- Ausrichten des flüssigkristallinen Materials; und
- Vernetzen des flüssigkristallinen Materials.

Die AU 2012100 299 B4 beschreibt ein Verfahren zur Herstellung eines Polarisationselements für ein Sicherheitsdokument, das die Schritte des Bereitstellens eines transparenten Substrats zum Prägen einer Anordnung von Rillen in eine erste Oberfläche des Substrats umfasst, wobei die Rillen einen Rillenabstand aufweisen, und ein Flüssigkristallmaterial aufgebracht wird, sodass das Flüssigkristallmaterial mindestens einen Teil der Anordnung von Rillen bedeckt und das Flüssigkristallmaterial ausgehärtet wird, wobei der Rillenabstand der Anordnung von Rillen so beschaffen ist, dass die Flüssigkristallmoleküle innerhalb des Flüssigkristallmaterials sich im Wesentlichen so ausrichten, dass die Flüssigkristallschicht das durchgelassene Licht polarisiert.

Die WO 2004/095090 A1 beschreibt eine Folie, insbesondere Prägefolie, Laminierfolie oder Stickerfolie, mit einer Trägerschicht und einer Replikationsschicht, wobei die Folie weiter eine Schicht aus einem Flüssigkristall-Material aufweist, die auf der Replikationsschicht aufgebracht ist, wobei in die der Schicht aus einem Flüssigkristall-Material zugewandten Oberfläche der Replikationsschicht eine diffraktive Struktur zur Orientierung des Flüssigkristall-Materials eingeprägt ist, die zumindest zwei Teilbereiche mit unterschiedlichen Orientierungsrichtungen der eingeprägten Struktur aufweist. Der Erfindung liegt die Aufgabe zugrunde, Verfahren zum Herstellen eines verbesserten polymeren Wertdokumentsubstrats zur Herstellung von Wertdokumenten und eines verbesserten Sicherheitselements zur Absicherung von Wertdokumenten bereitzustellen.

Diese Aufgaben werden durch die Merkmale der unabhängigen Ansprüche 1 und 2 gelöst. Weiterbildungen sind Gegenstand der Unteransprüche.

Ausführliche Beschreibung der bevorzugten Ausführungsformen In dem erfindungsgemäßen Verfahren zur Herstellung eines polymeren Wertdokumentsubstrats wird ein bahnförmiges polymeres Material vorzugsweise zunächst mit einer Farbannahmeschicht bedruckt, z.B. mittels einer Tiefdruckmaschine. Die Farbannahmeschicht kann vorzugsweise so auf das polymere Wertdokumentsubstrat aufgedruckt werden, dass Aussparungen zur Erzeugung von Durchsichtsfenstern in der Farbannahmeschicht vorliegen. Anstelle einer einzigen Farbannahmeschicht kann alternativ eine Mehrzahl von Farbannahmeschichten aufgedruckt werden, wie z.B. in der WO 2010/130755 A2 beschrieben. Die Farbannahmeschicht ist insbesondere eine opake, bedruckbare und drucktechnisch erhältliche Farbschicht. Die Druckfarbe für das Erzeugen der Farbannahmeschicht basiert vorzugsweise auf einem Füllstoff, z.B. Kieselgel, einem Vernetzer und einem Bindemittel. Als Bindemittel werden beispielsweise Polyvinylalkohol, modifizierter Polyvinylalkohol, Polyurethandispersionen, Acrylatdispersionen, sowie Derivate oder Mischungen derselben verwendet. Der Vernetzer kann insbesondere aus der Stoffklasse Isocyanat, Aziridin, Carbodiimid oder Glycidether gewählt werden. Weiterhin können Zusatzstoffe, z.B. Verlaufsadditive, Entlüfter und/oder einprotonige Säuren, enthalten sein. Als Füllstoff kann anstelle von Kieselgel ein Pigment oder ein Gemisch mehrerer Pigmente der Gruppe bestehend aus Böhmit, pseudo-Böhmit, Zeolith und Al₂O₃ gewählt werden. Des Weiteren können Pigmente zur Steigerung der Opazität enthalten sein, z.B. TiO₂, BaSO₄, CaCO₃, Kieselsäuren, oder Hohlkugelpigmente auf Polymerbasis wie z.B. "ROPAQUE" der Firma Rohm & Haas oder auch Effektpigmente, die einen Perlglanz oder einen metallischen Glanz erzeugen.

Auf das mit der Farbannahmeschicht versehene bahnförmige polymere Material wird anschließend im Bereich der Aussparungen der Farbannahmeschicht eine Replikationsschicht aufgebracht, z.B. ein UV-Lack. Die Replikationsschicht wird in einem darauffolgenden Schritt mit einer Reliefstruktur versehen, insbesondere mittels Prägen. Auf die mit einer Reliefstruktur versehene Replikationsschicht wird in einem beliebigen Applikations- oder

Druckverfahren, z.B. mittels eines Inkjet-, Tiefdruck-, Flexodruck- oder Siebdruckverfahrens, ein mit mindestens einem dichroitischen Farbstoff dotiertes Flüssigkristallmaterial aufgebracht. Das Auftragen der flüssigkristallinen Substanz kann insbesondere aus der Schmelze bei erhöhter Temperatur oder mithilfe eines Lösungsmittels bei Raumtemperatur erfolgen. Nach einer gewissen Zeit (z.B. einem Bahnvorschub von etwa 4m bei einer Bahngeschwindigkeit von etwa 100m pro Minute, wobei die Temperatur entsprechend der Art des flüssigkristallinen Materials und der Temperaturstabilität des bahnförmigen polymeren Materials z.B. in einem Bereich von 70°C bis 110°C eingestellt wird) ist die mit mindestens einem dichroitischen Farbstoff dotierte flüssigkristalline Schicht mithilfe der in die Replikationsschicht eingeprägten Reliefstruktur ausgerichtet und kann durch UV-Strahlung vernetzt werden. Die Vernetzung der flüssigkristallinen Schicht verläuft vorzugsweise in einem inertisierten Zustand, der Anteil des Restsauerstoffs sollte insbesondere weniger als 1000ppm betragen.

In weiteren Schritten werden für das Ermöglichen weiterer optischer Effekte zusätzliche Schichten aufgebracht. Es kann drucktechnisch eine auf plättchenförmigen Metallpigmenten basierende Reflexionsschicht erzeugt werden, wobei die plättchenförmigen Metallpigmente bevorzugt so beschaffen sind, dass sie sich räumlich entlang der Reliefstruktur einer Prägelackschicht ausrichten. Die Metallpigmente beruhen insbesondere auf einem von der Gruppe bestehend aus Aluminium, Edelstahl, Nichrome, Gold, Silber, Platin und Kupfer gewählten Metall, vorzugsweise auf Aluminium, wobei der mittlere Teilchendurchmesser bevorzugt in einem Bereich von 2 µm bis 50 µm, weiter bevorzugt in einem Bereich von 5 µm bis 15 µm liegt. Die auf diese Weise erhaltene Metallisierung erscheint in Form einer silbernen Spiegelschicht. Solche plättchenförmigen Metallpigmente sind z.B. aus der WO 2013/186167 A2, WO 2010/069823 A1, WO 2005/051675 A2 (siehe darin z.B. die Beschreibung auf Seite 11, Zeile 10, bis Seite 12, vorletzter Absatz) und WO 2011/064162 A2 bekannt. Plättchenförmige Metallpigmente haben den Vorteil, dass sie sich einem Untergrund mit Reliefstruktur, insbesondere einem Relief mit Mikrostrukturen und/oder Nanostrukturen, so gut anpassen, dass der Unterschied zu einer herkömmlichen, mittels Aufdampfen erhältlichen Metallisierung fast nicht mehr zu erkennen ist. Die einfache, drucktechnische Erzeugung der Reflexionsschicht ermöglicht den Verzicht auf aufwändige Verfahrensschritte, wie etwa das Bedrucken des Substrats mit einer löslichen Waschfarbe in Form einer gewünschten Aussparung innerhalb der zu erzeugenden Reflexionsschicht, das Erzeugen einer Metallisierung durch Aufdampfen und das Abwaschen der Waschfarbe zusammen mit der oberhalb der Waschfarbe aufgebrachten Metallisierung. Darüber hinaus können die Metallpigment-Zusammensetzungen (z.B. gelb) eingefärbt sein.

Die oben beschriebene, auf plättchenförmigen Metallpigmenten basierende Reflexionsschicht eignet sich insbesondere im Falle einer darunterliegenden, mit mangelnder Kantenschärfe angeordneten flüssigkristallinen Schicht als Maske für das Maskieren der Bereiche der mit Mängeln behafteten flüssigkristallinen Schicht.

Die auf plättchenförmigen Metallpigmenten basierende Reflexionsschicht wird als Maske aufgebracht. Als Maske für das Maskieren der Bereiche der mit mangelnder Kantenschärfe (d.h. mit unregelmäßigen Rändern) behafteten flüssigkristallinen Schicht kann im einfachsten Fall die Farbannahmeschicht selbst verwendet werden. Dabei kann ein Teil der Farbannahmeschicht vor dem Aufbringen des flüssigkristallinen Materials (insbesondere vor dem Aufbringen der Replikationsschicht) in Form einer ersten Farbannahmeschicht auf das polymere Substrat aufgebracht werden. Ein weiterer Teil der Farbannahmeschicht kann nach dem Aufbringen der Replikationsschicht und des flüssigkristallinen Materials in Form einer zweiten Farbannahmeschicht für das Maskieren der Bereiche der mit mangelnder Kantenschärfe behafteten flüssigkristallinen Schicht aufgedruckt werden. Die Maßnahme des Anordnens der ersten Farbannahmeschicht vor dem Auftragen der flüssigkristallinen Schicht ist darüber hinaus mit dem Vorteil verbunden, dass bei der Betrachtung des polymeren Wertdokumentsubstrats von der der Farbannahmeschicht gegenüberliegenden Seite her, d.h. bei Betrachtung durch das Substrat hindurch, eine optisch ansprechende Begrenzung des flüssigkristallinen Bereichs erzeugbar ist.

Das auf diese Weise hergestellte polymere Wertdokumentsubstrat kann in optionalen weiteren Schritten mit weiteren Schichten, z.B. einer Haftvermittlerschicht, einem Schutzlack oder einer dünnen Schutzfolie, versehen werden.

Geeignete dichroitische Farbstoffe für den Einsatz in flüssigkristallinen Polymernetzwerken sind im Stand der Technik bekannt. Der dichroitische Farbstoff kann insbesondere eine funktionelle Gruppe aufweisen, welche es ermöglicht, den Farbstoff in das Netzwerk einzubauen. Ein Beispiel sind Farbstoffe mit einer Acrylatkopfgruppe (die z.B. in das Netzwerk von Flüssigkristall-Diacrylaten eingebaut werden können). Des Weiteren kann der dichroitische Farbstoff im sichtbaren Wellenlängenbereich absorbieren, aber auch Fluoreszenz zeigen und z.B. mit UV-Licht anregbar sein. Flüssigkristalle für sich genommen zeigen keine auffällige Lichtabsorption oder Lichtreflexion. Die Lichtabsorption wird durch den dichroitischen Farbstoff bestimmt. Geeignet sind z.B. Fluoreszenzfarbstoffe mit polarisierter Fluoreszenz, wie etwa Fluoreszenzfarbstoffe mit einem 9,10-Diphenylanthracen-Fluorophor oder einem Coumarin-Fluorophor. Ein blauer Anthrachinonfarbstoff und ein roter Azofarbstoff für den Einbau in flüssigkristalline Polymernetzwerke werden z.B. in der WO 02/37147 A1 beschrieben.

Geeignete polymere Träger, auf denen das erfindungsgemäße polymere Wertdokumentsubstrat basiert, sind im Stand der Technik bekannt. Geeignet sind z.B. BOPP-Filme, insbesondere in Form coextrudierter Laminate wie etwa ein LLDPE/BOPP/LLDPE-Film, wobei insbesondere zwei oder drei solcher Filme heißlaminiert sein können, um eine Schichtabfolge LLDPE/ BOPP/ LLDPE/ LLDPE/ BOPP/ LLDPE oder dergleichen zu bilden. Geeignete polymere Träger sind des Weiteren ein Folie/Papier/Folie-Verbundsubstrat, siehe z.B. die WO 2004/028825 A2, oder ein Papier/ Folie/ Papier-Verbundsubstrat.

Das vorangehend beschriebene Verfahren zum Herstellen eines polymeren Wertdokumentsubstrats eignet sich aber auch zum Herstellen von Sicherheitselementen zur Absicherung von Wertdokumenten, insbesondere folienartige Sicherheitselemente wie etwa Sicherheitsfäden, Folienstreifen, Patches bzw. Etiketten. Ein solches Sicherheitselement basiert insbesondere auf einer Kunststofffolie, auf der optional eine Farbannahmeschicht aufgebracht ist. Ein solches Sicherheitselement kann z.B. mittels einer Klebschicht (wie etwa eine Heißsiegelklebschicht) direkt auf einem zu sichernden Wertdokument appliziert werden oder auf einem separaten Träger als Transferelement vorbereitet werden. Für das Folienmaterial kommen dabei Kunststoffe wie PET (Polyethylenterephthalat), PBT (Polybutylenterephthalat), PEN (Polyethylennaphthalat), PP (Polypropylen), PA (Polyamid) und PE (Polyethylen) in Betracht. Dieses Folienmaterial kann ferner monoaxial oder biaxial gereckt sein. PET als Kunststofffolie zur Herstellung von Sicherheitselementen wird bevorzugt.

Weitere Vorteile und Ausführungsformen der Erfindung werden anhand der Figuren näher erläutert. Die in den Figuren gezeigten Proportionen, insbesondere Schichtdicken, entsprechen nicht unbedingt den in der Realität vorliegenden Verhältnissen und dienen vornehmlich zur Verbesserung der Anschaulichkeit.

Es zeigen:
- Figur 1: ein erfindungsgemäß hergestelltes polymeres Wertdokumentsubstrat;
- Figuren 2-4: die erfindungsgemäße Herstellung eines polymeren Wertdokumentsubstrats gemäß einem ersten Ausführungsbeispiel;
- Figur 5: ein erfindungsgemäß hergestelltes polymeres Wertdokumentsubstrat gemäß einem zweiten Ausführungsbeispiel;
- Figuren 6-7: den Durchsichtsfensterbereich des polymeren Wertdokumentsubstrats bei Beleuchtung mit polarisiertem Licht, wobei je nach Drehung der Polarisationsrichtung des polarisierten Lichts ein unterschiedliches Erscheinungsbild erkennbar ist;
- Figur 8: ein erfindungsgemäß hergestelltes polymeres Wertdokumentsubstrat gemäß einem dritten Ausführungsbeispiel;
- Figur 9: ein erfindungsgemäß hergestelltes polymeres Wertdokumentsubstrat gemäß einem vierten Ausführungsbeispiel;
- Figur 10: eine Banknote mit erfindungsgemäß hergestellten Sicherheitselementen.

Figur 1 zeigt ein erfindungsgemäß hergestelltes polymeres Wertdokumentsubstrat 1, das für die Herstellung einer Banknote geeignet ist. Das Wertdokumentsubstrat beruht auf einem polymeren Träger, im vorliegenden Fall ein Polymerfilm mit der Schichtabfolge LLDPE/BOPP/LLDPE/LLDPE/BOPP/LLDPE.

Das Wertdokumentsubstrat 1 verfügt über einen Durchsichtsfensterbereich 2 mit einem versteckten Motiv, das für den Betrachter bei Beleuchtung mit polarisiertem Licht mit bloßem Auge erkennbar ist. Je nach Drehung der Polarisationsrichtung des polarisierten Lichts sind unterschiedliche Motive wahrnehmbar. Im Bereich außerhalb des Durchsichtsfensters 2 ist das Wertdokumentsubstrat 1 mit einer weißen, opaken Farbannahmeschicht versehen. Figuren 2 bis 4 veranschaulichen jeweils in Querschnittansicht die Herstellung des in der Figur 1 gezeigten polymeren Wertdokumentsubstrats 1 gemäß einem ersten Ausführungsbeispiel.

Gemäß der Figur 2 wird der polymere Träger 3 zunächst mittels eines Tiefdruckverfahrens mit einer Farbannahmeschicht 4 versehen. Die Farbannahmeschicht 4 ist aus einer auf Kieselgel, einem Vernetzer, einem Verlaufsadditiv und einem Bindemittel basierenden Druckfarbe erhältlich und weist im zentralen Bereich eine Aussparung auf. Im Bereich der Aussparung der Farbannahmeschicht wird der polymere Träger 3 in einem darauffolgenden Schritt mit einer UV-Lack versehen. In den UV-Lack wird anschließend eine Reliefstruktur eingeprägt, um auf diese Weise eine mit einer eingeprägten Reliefstruktur versehene Replikationsschicht 5 zu erhalten.

Gemäß der Figur 3 wird in einem optionalen Schritt eine weitere Farbannahmeschicht 6 so aufgetragen, dass sie die darunter befindliche Farbannahmeschicht 4 und teilweise die mit einer eingeprägten Reliefstruktur versehene Replikationsschicht 5 bedeckt. Die zusätzliche Farbannahmeschicht 6 ist lediglich bevorzugt und dient gewissermaßen als Maske für das Maskieren von Passerschwankungen zwischen der Farbannahmeschicht 4, der mit einer eingeprägten Reliefstruktur versehenen Replikationsschicht 5 und der noch aufzubringenden flüssigkristallinen Schicht.

Gemäß der Figur 4 erfolgt das Auftragen einer mit einem dichroitischen Farbstoff dotierten Flüssigkristallmaterialschicht 7 mittels eines Siebdruckverfahrens. Das Auftragen der flüssigkristallinen Substanz erfolgt aus der Schmelze bei erhöhter Temperatur. Nach einer gewissen Zeit, nämlich einem Bahnvorschub von etwa 4m bei einer Bahngeschwindigkeit von etwa 100m pro Minute, wobei die Temperatur entsprechend der Art des flüssigkristallinen Materials und der Temperaturstabilität des bahnförmigen polymeren Materials z.B. in einem Bereich von 70°C bis 110°C eingestellt wird, ist die mit mindestens einem dichroitischen Farbstoff dotierte flüssigkristalline Schicht 7 mithilfe der in die Replikationsschicht 5 eingeprägten Reliefstruktur ausgerichtet und kann durch UV-Strahlung vernetzt werden.

Figur 6 zeigt den Durchsichtsfensterbereich 2 des polymeren Wertdokumentsubstrats 1 bei Beleuchtung mit polarisiertem Licht. Der Betrachter nimmt bei Beleuchtung mit polarisiertem Licht, z.B. bei Beleuchtung mittels eines Handy- oder Notebookdisplays, ein bislang verstecktes Motiv mit bloßem Auge wahr. Der schwarz schraffierte Bereich ist für den Betrachter je nach Wahl des dichroitischen Farbstoffs und des flüssigkristallinen Polymernetzwerks z.B. in der Farbe Dunkelblau oder Dunkelrot wahrnehmbar, der weiß dargestellte Bereich in der Farbe Hellblau oder Hellrot. Alternativ kann die Beleuchtung selbstverständlich auch mit unpolarisiertem Licht erfolgen, wobei der Betrachter den Durchsichtsfensterbereich 2 mittels eines Polarisators betrachtet.

Figur 7 zeigt den Durchsichtsfensterbereich 2 des polymeren Wertdokumentsubstrats 1 bei Beleuchtung mit polarisiertem Licht, wobei die Polarisationsrichtung des polarisierten Lichts verglichen mit der Polarisationsrichtung der in Figur 6 gezeigten Darstellung gedreht ist. Aus den Figuren 6 und 7 ist ersichtlich, dass der Betrachter je nach Drehung der Polarisationsrichtung des polarisierten Lichts ein unterschiedliches Erscheinungsbild wahrnimmt.

Figur 5 zeigt ein erfindungsgemäß hergestelltes polymeres Wertdokumentsubstrat gemäß einem zweiten Ausführungsbeispiel. Verglichen mit dem in der Figur 4 gezeigten polymeren Wertdokumentsubstrat ist die zusätzliche Farbannahmeschicht 6 so aufgetragen, dass sie die darunter befindliche Farbannahmeschicht 4 und teilweise die mit einem dichroitischen Farbstoff dotierte Flüssigkristallmaterialschicht 7 bedeckt. Die zusätzliche Farbannahmeschicht 6 dient als Maske für das Maskieren von Passerschwankungen zwischen der Farbannahmeschicht 4 und der flüssigkristallinen Schicht 7. Bei der Herstellung des in der Figur 5 gezeigten polymeren Wertdokumentsubstrats wird so vorgegangen, dass der polymere Träger 3 zunächst mittels eines Tiefdruckverfahrens mit einer Farbannahmeschicht 4 versehen wird. Im Bereich der Aussparung der Farbannahmeschicht wird der polymere Träger 3 in einem darauffolgenden Schritt mit einer UV-Lack versehen. In den UV-Lack wird anschließend eine Reliefstruktur eingeprägt, um auf diese Weise eine mit einer eingeprägten Reliefstruktur versehene Replikationsschicht 5 zu erhalten. Dann erfolgt das Auftragen einer mit einem dichroitischen Farbstoff dotierten Flüssigkristallmaterialschicht 7 mittels eines Siebdruckverfahrens, das Ausrichten der mit einem dichroitischen Farbstoff dotierten flüssigkristallinen Schicht 7 mithilfe der in die Replikationsschicht 5 eingeprägten Reliefstruktur und das Vernetzen durch UV-Strahlung. Schließlich wird die weitere Farbannahmeschicht 6 so aufgetragen, dass sie die darunter befindliche Farbannahmeschicht 4 und teilweise die mit einem dichroitischen Farbstoff dotierte Flüssigkristallmaterialschicht 7 bedeckt.

Figur 8 zeigt ein erfindungsgemäß hergestelltes polymeres Wertdokumentsubstrat gemäß einem dritten Ausführungsbeispiel. Verglichen mit den in den Figuren 4 und 5 gezeigten polymeren Wertdokumentsubstraten, in denen zwei Farbannahmeschichten vorliegen, liegt in der Figur 8 lediglich eine Farbannahmeschicht 4 vor. Für das Maskieren von Passerschwankungen zwischen der Farbannahmeschicht 4 und der mit einer eingeprägten Reliefstruktur versehenen Replikationsschicht 5 dient eine drucktechnisch erhältliche silberne Reflexionsschicht 8. Die Reflexionsschicht 8 basiert auf plättchenförmigen Metallpigmenten und wird bevorzugt musterförmig erzeugt. Bei der Herstellung des in der Figur 8 gezeigten polymeren Wertdokumentsubstrats wird so vorgegangen, dass der polymere Träger 3 zunächst mittels eines Tiefdruckverfahrens mit einer Farbannahmeschicht 4 versehen wird. Im Bereich der Aussparung der Farbannahmeschicht wird der polymere Träger 3 in einem darauffolgenden Schritt mit einer UV-Lack versehen. In den UV-Lack wird anschließend eine Reliefstruktur eingeprägt, um auf diese Weise eine mit einer eingeprägten Reliefstruktur versehene Replikationsschicht 5 zu erhalten. Dann erfolgt das Aufdrucken einer auf plättchenförmigen Metallpigmenten basierenden Zusammensetzung, um auf diese Weise eine silberne Reflexionsschicht 8 zu erzeugen. Die Reflexionsschicht 8 wird so erzeugt, dass sie die darunter befindliche Farbannahmeschicht 4 und teilweise die mit einer eingeprägten Reliefstruktur versehene Replikationsschicht 5 bedeckt. Dann erfolgt das Auftragen einer mit einem dichroitischen Farbstoff dotierten Flüssigkristallmaterialschicht 7 mittels eines Siebdruckverfahrens, das Ausrichten der mit einem dichroitischen Farbstoff dotierten flüssigkristalline Schicht 7 mithilfe der in die Replikationsschicht 5 eingeprägten Reliefstruktur und das Vernetzen durch UV-Strahlung.

Figur 9 zeigt ein erfindungsgemäß hergestelltes polymeres Wertdokumentsubstrat gemäß einem vierten Ausführungsbeispiel. Verglichen mit dem in der Figur 8 gezeigten polymeren Wertdokumentsubstrat ist die silberne Reflexionsschicht 8 so aufgedruckt, dass sie die darunter befindliche Farbannahmeschicht 4 und teilweise die mit einem dichroitischen Farbstoff dotierte Flüssigkristallmaterialschicht 7 bedeckt. Die silberne Reflexionsschicht 8 dient als Maske für das Maskieren von Passerschwankungen zwischen der Farbannahmeschicht 4 und der flüssigkristallinen Schicht 7. Bei der Herstellung des in der Figur 9 gezeigten polymeren Wertdokumentsubstrats wird so vorgegangen, dass der polymere Träger 3 zunächst mittels eines Tiefdruckverfahrens mit einer Farbannahmeschicht 4 versehen wird. Im Bereich der Aussparung der Farbannahmeschicht 4 wird der polymere Träger 3 in einem darauffolgenden Schritt mit einer UV-Lack versehen. In den UV-Lack wird anschließend eine Reliefstruktur eingeprägt, um auf diese Weise eine mit einer eingeprägten Reliefstruktur versehene Replikationsschicht 5 zu erhalten. Dann erfolgt das Auftragen einer mit einem dichroitischen Farbstoff dotierten Flüssigkristallmaterialschicht 7 mittels eines Siebdruckverfahrens, das Ausrichten der mit einem dichroitischen Farbstoff dotierten flüssigkristallinen Schicht 7 mithilfe der in die Replikationsschicht 5 eingeprägten Reliefstruktur und das Vernetzen durch UV-Strahlung. Schließlich wird die auf plättchenförmigen Metallpigmenten basierende, silberne Reflexionsschicht 8 so aufgedruckt, dass sie die darunter befindliche Farbannahmeschicht 4 und teilweise die mit einem dichroitischen Farbstoff dotierte Flüssigkristallmaterialschicht 7 bedeckt.

Figur 10 veranschaulicht eine auf einem Papiersubstrat 10 basierende Banknote 9 mit erfindungsgemäß hergestellten Sicherheitselementen, nämlich einem mittels einer Klebschicht auf das Papiersubstrat 10 aufgeklebten Sicherheitspatch 11 und einem mittels einer Klebschicht auf das Papiersubstrat 10 aufgeklebten Sicherheitsstreifen 12.

Sowohl der Sicherheitspatch 11 als auch der Sicherheitsstreifen 12 können jeweils einen analogen Aufbau aufweisen, wie er in einer der Figuren 4, 5, 8 o- der 9 gezeigt ist.

## Patentansprüche

1. Verfahren zum Herstellen eines polymeren Wertdokumentsubstrats (1) oder Sicherheitselements (11, 12), aufweisend einen polymeren Träger (3), der in einem vorbestimmten Bereich in der Reihenfolge mit einer Replikationsschicht und einer mit mindestens einem dichroitischen Farbstoff dotierten Flüssigkristallmaterialschicht versehen ist, wobei in die der Flüssigkristallmaterialschicht zugewandten Oberfläche der Replikationsschicht eine die mit dichroitischem Farbstoff dotierte Flüssigkristallmaterialschicht ausrichtende Reliefstruktur eingeprägt ist und die eingeprägte Reliefstruktur mindestens zwei Bereiche mit unterschiedlichen Orientierungsrichtungen aufweist, wobei das Verfahren die Schritte umfasst:
- das Bereitstellen eines polymeren Trägers (3);
- das Versehen des polymeren Trägers mit einer Aussparungen aufweisenden, opaken, bedruckbaren Farbschicht (4) in Form einer ersten Farbschicht (4);
- das Aufbringen einer Replikationsschicht (5) auf den polymeren Träger (3), wobei die Replikationsschicht (5) in den Bereichen der Aussparungen der ersten Farbschicht (4) auf den polymeren Träger (3) aufgebracht wird;
- das Versehen der Replikationsschicht (5) mit einer eingeprägten Reliefstruktur, die mindestens zwei Bereiche mit unterschiedlichen Orientierungsrichtungen aufweist und zur Ausrichtung einer mit mindestens einem dichroitischen Farbstoff dotierten Flüssigkristallmaterialschicht geeignet ist;
- das Aufbringen einer mit mindestens einem dichroitischen Farbstoff dotierten Flüssigkristallmaterialschicht (7) auf die die eingeprägte Reliefstruktur aufweisende Replikationsschicht (5); und
- das Aufbringen einer weiteren opaken, bedruckbaren Farbschicht (6) in Form einer zweiten Farbschicht (6) so auf die erste Farbschicht (4), dass die zweite Farbschicht (6) auch die Flüssigkristallmaterialschicht (7) und/oder die Replikationsschicht (5) zum Teil abdeckt.

2. Verfahren zum Herstellen eines polymeren Wertdokumentsubstrats (1) oder Sicherheitselements (11, 12), aufweisend einen polymeren Träger (3), der in einem vorbestimmten Bereich in der Reihenfolge mit einer Replikationsschicht und einer mit mindestens einem dichroitischen Farbstoff dotierten Flüssigkristallmaterialschicht versehen ist, wobei in die der Flüssigkristallmaterialschicht zugewandten Oberfläche der Replikationsschicht eine die mit dichroitischem Farbstoff dotierte Flüssigkristallmaterialschicht ausrichtende Reliefstruktur eingeprägt ist und die eingeprägte Reliefstruktur mindestens zwei Bereiche mit unterschiedlichen Orientierungsrichtungen aufweist, wobei das Verfahren die Schritte umfasst:
- das Bereitstellen eines polymeren Trägers (3);
- das Versehen des polymeren Trägers (3) mit einer Aussparungen aufweisenden, opaken, bedruckbaren Farbschicht (4);
- das Aufbringen einer Replikationsschicht (5) auf den polymeren Träger (3), wobei die Replikationsschicht (5) in den Bereichen der Aussparungen der Farbschicht (4) auf den polymeren Träger (3) aufgebracht wird;
- das Versehen der Replikationsschicht (5) mit einer eingeprägten Reliefstruktur, die mindestens zwei Bereiche mit unterschiedlichen Orientierungsrichtungen aufweist und zur Ausrichtung einer mit mindestens einem dichroitischen Farbstoff dotierten Flüssigkristallmaterialschicht geeignet ist;
- das Aufbringen einer mit mindestens einem dichroitischen Farbstoff dotierten Flüssigkristallmaterialschicht (7) auf die die eingeprägte Reliefstruktur aufweisende Replikationsschicht (5); und
- das Aufbringen einer auf plättchenförmigen Metallpigmenten basierenden Reflexionsschicht (8), nämlich so, dass die Reflexionsschicht (8) sowohl die opake, bedruckbare Farbschicht (4) als auch die Flüssigkristallmaterialschicht (7) und/ oder die Replikationsschicht (5) zum Teil abdeckt.

3. Verfahren nach Anspruch 1 oder 2, wobei die in die Replikationsschicht eingeprägte Reliefstruktur mindestens zwei Bereiche mit orthogonal zueinander angeordneten Orientierungsrichtungen aufweist.

4. Verfahren nach Anspruch 1 oder 2, wobei die in die Replikationsschicht eingeprägte Reliefstruktur mindestens drei Bereiche mit unterschiedlichen Orientierungsrichtungen aufweist, wobei die drei Orientierungsrichtungen relativ zueinander Winkel annehmen, die insbesondere von der Gruppe bestehend aus 0°, 45°, 90° und 135° gewählt sind.

5. Verfahren nach Anspruch 1 oder 2, wobei die in die Replikationsschicht eingeprägte Reliefstruktur mindestens vier Bereiche mit unterschiedlichen Orientierungsrichtungen aufweist, wobei die vier Orientierungsrichtungen relativ zueinander insbesondere die Winkel 0°, 45°, 90° und 135° annehmen.

6. Verfahren nach einem der Ansprüche 1 bis 5, wobei die in die Replikationsschicht eingeprägte, mehrere Bereiche mit unterschiedlichen Orientierungsrichtungen aufweisende und die mit dichroitischem Farbstoff dotierte Flüssigkristallmaterialschicht ausrichtende Reliefstruktur ein verstecktes Motiv in der mit dichroitischem Farbstoff dotierten Flüssigkristallmaterialschicht erzeugt, das für den Betrachter bei Beleuchtung mit polarisiertem Licht mit bloßem Auge erkennbar ist.

7. Verfahren nach einem der Ansprüche 1 bis 5, wobei die in die Replikationsschicht eingeprägte, mehrere Bereiche mit unterschiedlichen Orientierungsrichtungen aufweisende und die mit dichroitischem Farbstoff dotierte Flüssigkristallmaterialschicht ausrichtende Reliefstruktur mindestens zwei versteckte Motive in der mit dichroitischem Farbstoff dotierten Flüssigkristallmaterialschicht erzeugt, die für den Betrachter bei Beleuchtung mit polarisiertem Licht mit bloßem Auge durch Drehung der Polarisationsrichtung des polarisierten Lichts erkennbar sind.

8. Verfahren nach einem der Ansprüche 1 bis 7, wobei die Flüssigkristallmaterialschicht mit unterschiedlichen dichroitischen Farbstoffen dotiert ist, wobei vorzugsweise unterschiedlich ausgerichtete Flüssigkristallmaterialschicht-Bereiche unterschiedliche dichroitische Farbstoffe aufweisen.

9. Verfahren nach einem der Ansprüche 1 bis 8, wobei die in die Replikationsschicht eingeprägte, mindestens zwei Bereiche mit unterschiedlichen Orientierungsrichtungen aufweisende und die mit dichroitischem Farbstoff dotierte Flüssigkristallmaterialschicht ausrichtende Reliefstruktur eine diffraktive Struktur ist.

10. Verfahren nach Anspruch 9, wobei die diffraktive Struktur einen ersten Bereich zur Orientierung von Flüssigkristallmaterial aufweist, der von der Flüssigkristallmaterialschicht bedeckt ist, und einen zweiten Bereich zur Erzeugung eines optischen Beugungseffekts, insbesondere zur Erzeugung eines Hologramms, aufweist.

11. Verfahren nach Anspruch 9 oder 10, wobei die diffraktive Struktur einen Bereich aufweist, in dem die diffraktive Struktur aus einer Überlagerung einer Grobstruktur zur Erzeugung eines optischen Effekts mit einer Feinstruktur höherer Spatialfrequenz zur Orientierung des Flüssigkristallmaterials gebildet ist, wobei die Feinstruktur insbesondere mit einer Periode weniger als 400 nm gebildet ist und die Grobstruktur insbesondere mit einer Periode von 500 nm bis 1 Mikrometer gebildet ist.

12. Verfahren nach einem der Ansprüche 1 bis 11, wobei die mit mindestens einem dichroitischen Farbstoff dotierte Flüssigkristallmaterialschicht die Replikationsschicht bereichsweise musterförmig bedeckt.

13. Verfahren nach einem der Ansprüche 1 bis 12, wobei der polymere Träger außerhalb des vorbestimmten, mit der Replikationsschicht und der Flüssigkristallmaterialschicht versehenen Bereichs eine opake, bedruckbare und drucktechnisch erhältliche Farbschicht aufweist.

14. Verfahren nach Anspruch 13, wobei sowohl die opake, bedruckbare und drucktechnisch erhältliche Farbschicht als auch die mit dichroitischem Farbstoff dotierte Flüssigkristallmaterialschicht und/oder die Replikationsschicht zum Teil mit einer musterförmigen, drucktechnisch erhältlichen, auf plättchenförmigen Metallpigmenten basierenden Reflexionsschicht versehen sind.

15. Verfahren nach einem der Ansprüche 1 bis 14, wobei der polymere Träger eine Folie, ein Folie/Papier/Folie-Verbundsubstrat oder ein Papier/Folie/ Papier-Verbundsubstrat ist.

16. Verfahren nach einem der Ansprüche 1 bis 15, wobei das polymere Wertdokumentsubstrat zur Herstellung von Wertdokumenten, insbesondere Banknoten, geeignet ist.

17. Verfahren nach einem der Ansprüche 1 bis 15, wobei das Sicherheitselement zur Absicherung von Wertdokumenten, insbesondere Banknoten, geeignet ist und bevorzugt ein Sicherheitsfaden, ein Sicherheitsstreifen oder ein Sicherheitspatch ist.

## Claims

1. A method for manufacturing a polymeric value document substrate (1) or security element (11, 12) including a polymeric carrier (3) which is furnished in sequence with a replication layer and a liquid crystal material layer doped with at least one dichroic dye in a predetermined region, wherein a relief structure aligning the liquid crystal material layer doped with dichroic dye is embossed in the surface of the replication layer facing the liquid crystal material layer and the embossed relief structure includes at least two regions with different orientation directions, the method comprising the steps of:
- providing a polymeric carrier (3);
- furnishing the polymeric carrier with an opaque, printable ink layer (4) having the form of a first ink layer (4) and including recesses;
- applying a replication layer (5) onto the polymeric carrier (3), the replication layer (5) being applied to the polymeric carrier (3) in the regions of the recesses of the first ink layer (4);
- furnishing the replication layer (5) with an embossed relief structure which includes at least two regions with different orientation directions and is suitable for aligning a liquid crystal material layer doped with at least one dichroic dye;
- applying a liquid crystal material layer (7) doped with at least one dichroic dye onto the replication layer (5) including the embossed relief structure; and
- applying a further opaque, printable ink layer (6) in the form of a second ink layer (6) onto the first ink layer (4) in such a way that the second ink layer (6) also partially covers the liquid crystal material layer (7) and/or the replication layer (5).

2. A method for manufacturing a polymeric value document substrate (1) or security element (11, 12) including a polymeric carrier (3) which is furnished in sequence with a replication layer and a liquid crystal material layer doped with at least one dichroic dye in a predetermined region, wherein a relief structure aligning the liquid crystal material layer doped with dichroic dye is embossed in the surface of the replication layer facing the liquid crystal material layer and the embossed relief structure includes at least two regions with different orientation directions, the method comprising the steps of:
- providing a polymeric carrier (3);
- furnishing the polymeric carrier (3) with an opaque, printable ink layer (4) including recesses;
- applying a replication layer (5) onto the polymeric carrier (3), the replication layer (5) being applied to the polymeric carrier (3) in the regions of the recesses of the ink layer (4);
- furnishing the replication layer (5) with an embossed relief structure which includes at least two regions with different orientation directions and is suitable for aligning a liquid crystal material layer doped with at least one dichroic dye;
- applying a liquid crystal material layer (7) doped with at least one dichroic dye onto the replication layer (5) including the embossed relief structure; and
- applying a reflection layer (8) based on platelet-shaped metal pigments, namely in such a way that the reflection layer (8) partially covers both the opaque, printable ink layer (4) and the liquid crystal material layer (7) and/or the replication layer (5).

3. The method according to claim 1 or 2, wherein the relief structure embossed in the replication layer includes at least two regions with mutually orthogonally arranged orientation directions.

4. The method according to claim 1 or 2, wherein the relief structure embossed in the replication layer includes at least three regions with different orientation directions, the three orientation directions assuming angles relative to each other which are selected in particular from the group consisting of 0°, 45°, 90° and 135°.

5. The method according to claim 1 or 2, wherein the relief structure embossed in the replication layer includes at least four regions with different orientation directions, the four orientation directions assuming in particular the angles 0°, 45°, 90° and 135° relative to each other.

6. The method according to any of claims 1 to 5, wherein the relief structure embossed in the replication layer, including several regions with different orientation directions and aligning the dichroic dye-doped liquid crystal material layer produces a hidden motif in the dichroic dye-doped liquid crystal material layer which is recognizable to the naked eye of the viewer upon illumination with polarized light.

7. The method according to any of claims 1 to 5, wherein the relief structure embossed in the replication layer, including several regions with different orientation directions and aligning the dichroic dye-doped liquid crystal material layer produces at least two hidden motifs in the dichroic dye-doped liquid crystal material layer which are recognizable to the naked eye of the viewer upon illumination with polarized light by rotating the polarization direction of the polarized light.

8. The method according to any of claims 1 to 7, wherein the liquid crystal material layer is doped with different dichroic dyes, differently aligned liquid crystal material layer regions preferably including different dichroic dyes.

9. The method according to any of claims 1 to 8, wherein the relief structure embossed in the replication layer, including at least two regions with different orientation directions and aligning the dichroic dye-doped liquid crystal material layer is a diffractive structure.

10. The method according to claim 9, wherein the diffractive structure includes a first region for orienting liquid crystal material, which is covered by the liquid crystal material layer, and a second region for producing an optical diffraction effect, in particular for producing a hologram.

11. The method according to claim 9 or 10, wherein the diffractive structure includes a region in which the diffractive structure is formed by a superimposition of a coarse structure for producing an optical effect with a fine structure of higher spatial frequency for orienting the liquid crystal material, the fine structure being formed in particular with a period of less than 400 nm and the coarse structure being formed in particular with a period of 500 nm to 1 micrometre.

12. The method according to any of claims 1 to 11, wherein the liquid crystal material layer doped with at least one dichroic dye covers the replication layer in certain regions in the form of a pattern.

13. The method according to any of claims 1 to 12, wherein, outside the predetermined region furnished with the replication layer and the liquid crystal material layer, the polymeric carrier includes an opaque, printable ink layer obtainable by printing technology.

14. The method according to claim 13, wherein both the opaque, printable ink layer obtainable by printing technology and the dichroic dye-doped liquid crystal material layer and/or the replication layer are partially furnished with a reflection layer having the form of a pattern and being obtainable by printing technology and based on platelet-shaped metal pigments.

15. The method according to any of claims 1 to 14, wherein the polymeric carrier is a foil, a foil/paper/foil composite substrate or a paper/foil/paper composite substrate.

16. The method according to any of claims 1 to 15, wherein the polymeric value document substrate is suitable for manufacturing value documents, in particular bank notes.

17. The method according to any of claims 1 to 15, wherein the security element is suitable for safeguarding value documents, in particular bank notes, and is preferably a security thread, a security strip or a security patch.

## Revendications

1. Procédé de fabrication d'un substrat polymère pour document de valeur (1) ou d'un élément de sécurité (11, 12) comprenant un support polymère (3) qui, dans une zone prédéterminée, est pourvu, dans l'ordre, d'une couche de réplique et d'une couche de matériau cristaux liquides dopée avec au moins un colorant dichroïque, cependant que, dans la surface, de la couche de réplique, tournée vers la couche de matériau cristaux liquides, une structure en relief alignant la couche de matériau cristaux liquides dopée avec du colorant dichroïque est gaufrée, et la structure en relief gaufrée comporte au moins deux zones ayant différentes directions d'orientation, cependant que le procédé comprend les étapes :
- la mise à disposition d'un support polymère (3) ;
- le placement, sur le support polymère, d'une couche d'encre (4) opaque imprimable comportant des évidements, sous forme d'une première couche d'encre (4) ;
- l'application d'une couche de réplique (5) sur le support polymère (3), cependant que la couche de réplique (5) est appliquée sur le support polymère (3) dans les zones des évidements de la première couche d'encre (4) ;
- le placement, sur la couche de réplique (5), d'une structure en relief gaufrée qui comporte au moins deux zones ayant différentes directions d'orientation et qui est adaptée à l'alignement d'une couche de matériau cristaux liquides dopée avec au moins un colorant dichroïque ;
- l'application d'une couche de matériau cristaux liquides (7) dopée avec au moins un colorant dichroïque sur la couche de réplique (5) comportant la structure en relief gaufrée ; et
- l'application d'une autre couche d'encre (6) opaque imprimable sous forme d'une deuxième couche d'encre (6) de telle manière sur la première couche d'encre (4) que la deuxième couche d'encre (6) recouvre partiellement aussi la couche de matériau cristaux liquides (7) et/ou la couche de réplique (5).

2. Procédé de fabrication d'un substrat polymère pour document de valeur (1) ou d'un élément de sécurité (11, 12) comprenant un support polymère (3) qui, dans une zone prédéterminée, est pourvu, dans l'ordre, d'une couche de réplique et d'une couche de matériau cristaux liquides dopée avec au moins un colorant dichroïque, cependant que, dans la surface, de la couche de réplique, tournée vers la couche de matériau cristaux liquides, une structure en relief alignant la couche de matériau cristaux liquides dopée avec du colorant dichroïque est gaufrée, et la structure en relief gaufrée comporte au moins deux zones ayant différentes directions d'orientation, cependant que le procédé comprend les étapes :
- la mise à disposition d'un support polymère (3) ;
- le placement, sur le support polymère (3), d'une couche d'encre (4) opaque imprimable comportant des évidements ;
- l'application d'une couche de réplique (5) sur le support polymère (3), cependant que la couche de réplique (5) est appliquée sur le support polymère (3) dans les zones des évidements de la couche d'encre (4) ;
- le placement, sur la couche de réplique (5), d'une structure en relief gaufrée qui comporte au moins deux zones ayant différentes directions d'orientation et qui est adaptée à l'alignement d'une couche de matériau cristaux liquides dopée avec au moins un colorant dichroïque ;
- l'application d'une couche de matériau cristaux liquides (7) dopée avec au moins un colorant dichroïque sur la couche de réplique (5) comportant la structure en relief gaufrée ; et
- l'application d'une couche réfléchissante (8) basée sur des pigments métalliques en forme de plaquettes, à savoir de telle manière que la couche réfléchissante (8) recouvre partiellement tant la couche d'encre (4) opaque imprimable que la couche de matériau cristaux liquides (7) et/ou la couche de réplique (5).

3. Procédé selon la revendication 1 ou 2, cependant que la structure en relief gaufrée dans la couche de réplique comporte au moins deux zones ayant des directions d'orientation agencées orthogonalement entre elles.

4. Procédé selon la revendication 1 ou 2, cependant que la structure en relief gaufrée dans la couche de réplique comporte au moins trois zones ayant différentes directions d'orientation, cependant que les trois directions d'orientation adoptent les unes par rapport aux autres des angles choisis en particulier parmi le groupe consistant en 0°, 45°, 90° et 135°.

5. Procédé selon la revendication 1 ou 2, cependant que la structure en relief gaufrée dans la couche de réplique comporte au moins quatre zones ayant différentes directions d'orientation, cependant que les quatre directions d'orientation adoptent les unes par rapport aux autres en particulier les angles 0°, 45°, 90° et 135°.

6. Procédé selon une des revendications de 1 à 5, cependant que la structure en relief gaufrée dans la couche de réplique, comportant plusieurs zones ayant différentes directions d'orientation et alignant la couche de matériau cristaux liquides dopée avec du colorant dichroïque génère dans la couche de matériau cristaux liquides dopée avec du colorant dichroïque un motif caché qui est reconnaissable à l'œil nu pour l'observateur lors d'un éclairage avec de la lumière polarisée.

7. Procédé selon une des revendications de 1 à 5, cependant que la structure en relief gaufrée dans la couche de réplique, comportant plusieurs zones ayant différentes directions d'orientation et alignant la couche de matériau cristaux liquides dopée avec du colorant dichroïque génère dans la couche de matériau cristaux liquides dopée avec du colorant dichroïque au moins deux motifs cachés qui, pour l'observateur lors d'un éclairage avec de la lumière polarisée, sont reconnaissables à l'œil nu par rotation de la direction de polarisation de la lumière polarisée.

8. Procédé selon une des revendications de 1 à 7, cependant que la couche de matériau cristaux liquides est dopée avec différents colorants dichroïques, cependant que, de préférence, des zones de couche de matériau cristaux liquides alignées différemment comportent différents colorants dichroïques.

9. Procédé selon une des revendications de 1 à 8, cependant que la structure en relief gaufrée dans la couche de réplique, comportant au moins deux zones ayant différentes directions d'orientation et alignant la couche de matériau cristaux liquides dopée avec du colorant dichroïque est une structure diffractive.

10. Procédé selon la revendication 9, cependant que la structure diffractive comporte une première zone pour l'orientation de matériau cristaux liquides qui est recouverte par la couche de matériau cristaux liquides, et une deuxième zone pour la génération d'un effet optique de diffraction, en particulier pour la génération d'un hologramme.

11. Procédé selon revendication 9 ou 10, cependant que la structure diffractive comporte une zone dans laquelle la structure diffractive est constituée par une superposition d'une structure grossière pour la génération d'un effet optique et d'une structure fine de fréquence spatiale plus élevée pour l'orientation du matériau cristaux liquides, cependant que la structure fine est constituée en particulier avec une période inférieure à 400 nm et la structure grossière est constituée en particulier avec une période comprise entre 500 nm et 1 micromètre.

12. Procédé selon une des revendications de 1 à 11, cependant que la couche de matériau cristaux liquides dopée avec au moins un colorant dichroïque recouvre par endroits en forme de représentation la couche de réplique.

13. Procédé selon une des revendications de 1 à 12, cependant que le support polymère comporte à l'extérieur de la zone prédéterminée pourvue de la couche de réplique et de la couche de matériau cristaux liquides une couche d'encre opaque imprimable et pouvant être obtenue par impression.

14. Procédé selon revendication 13, cependant que tant la couche d'encre (4) opaque imprimable pouvant être obtenue par procédé d'impression que la couche de matériau cristaux liquides dopée avec du colorant dichroïque et/ou la couche de réplique sont partiellement pourvues d'une couche réfléchissante en forme de représentation, pouvant être obtenue par impression et basée sur des pigments métalliques en forme de plaquettes.

15. Procédé selon une des revendications de 1 à 14, cependant que le support polymère est un film, un substrat composite film/papier/film ou un substrat composite papier/film/papier.

16. Procédé selon une des revendications de 1 à 15, cependant que le substrat polymère pour document de valeur est adapté à la fabrication de documents de valeur, en particulier de billets de banque.

17. Procédé selon une des revendications de 1 à 15, cependant que l'élément de sécurité est adapté à la sécurisation de documents de valeur, en particulier de billets de banque, et est de préférence un fil de sécurité, un ruban de sécurité ou un patch de sécurité.
